# EUROPÄISCHE PATENTSCHRIFT

(11) **EP 1 673 521 B1**
(45) Veröffentlichungstag und Bekanntmachung des Hinweises auf die Patenterteilung: **20.08.2008**
(21) Anmeldenummer: 04789973.7
(22) Anmeldetag: 06.10.2004
(51) Int. Cl.: F01N 1/08, F01N 1/24

(54) **SCHALLABSORBER**
SOUND ABSORBER
ISOLANT ACOUSTIQUE

(30) Priorität: 06.10.2003 DE 10347226
(43) Veröffentlichungstag der Anmeldung: 28.06.2006
(73) Patentinhaber: Fraunhofer-Gesellschaft zur Förderung der angewandten Forschung e.V., 80686 München (DE)
(72) Erfinder: HÜBELT, Jörn, 01099 Dresden (DE); KOSTMANN, Cris, 01796 Pirna (DE); WAAG, Ulf, 01187 Dresden (DE); STEPHANI, Günter, 01454 Grosserkmannsdorf (DE); LOTZE, Gerd, 01219 Dresden (DE)
(74) Vertreter: Grambow, Uwe
(86) Internationale Anmeldenummer: PCT/DE2004/002269
(87) Internationale Veröffentlichungsnummer: WO 2005/035950

(56) Entgegenhaltungen:
- DE-A1- 19 949 271
- DE-C- 518 048
- US-A- 2 043 731
- US-A- 4 091 892
- US-A- 5 777 947

## Beschreibung

Die Erfindung betrifft Schallabsorber, die für die Absorption von Schallwellen, die mit Fluiden übertragen werden, geeignet sind. Sie kann für die verschiedensten Anwendungen eingesetzt werden, wobei eine Anpassung an unterschiedliche Frequenzspektren möglich ist. Sie kann beispielsweise an Verdichtern von Gasen eingesetzt werden. Es ist aber auch ein Einsatz an Behältern oder Teilen von Behältern in denen Flüssigkeiten enthalten sind (z.B. Ölwannen von Verbrennungskraftmaschinen) möglich.

Neben Mineralfasern, die für die Absorption von Schallwellen bisher überwiegend eingesetzt worden sind, ist in DE 199 49 271 Al auf Möglichkeiten für den Einsatz von metallischen Hohlraumstrukturen unter Verwendung von metallischen Hohlkugeln hingewiesen worden.

Für eine breitbandigere Absorptionswirkung bei Schalldämpfern mit solchen strukturen wird darein darauf hingewiesen, dass bei einer solchen Struktur unterschiedlich dimensionierte Hohlräume geschichtet sein können. So sollen größere Hohlräume dichter an einem Abgasstrom, als Träger der Schallwellen angeordnet sein, als kleinere Hohlräume. Alternativ wird aber auch darauf hingewiesen, dass innerhalb der Hohlraumstruktur auch unterschiedlich dimensionierte Hohlräume homogen durchmischt vorhanden sein können.

Es hat sich aber gezeigt, dass in dieser Form die Breitbandwirkung dieser Schalldämpfer zwar erhöht werden kann, diese Erhöhung jedoch Grenzen hat. So dass eine Reduzierung des Schallpegels in einem immer noch begrenzten Maß und eingeschränkten Frequenzband erreicht werden kann.

Des Weiteren können solche Strukturen nur mit hohem Aufwand und Kosten hergestellt werden. Außerdem sind gestalterisch Grenzen gesetzt, so dass viele Bauformen nicht oder nur sehr schwer realisiert werden können. Ein modularer Aufbau solcher Schalldämpfer, zur Anpassung an unterschiedliche Bedingungen (Erregerfrequenzspektren) ist nicht möglich.

Außerdem ist in US 2,043,731 eine Möglichkeit beschrieben, bei der der Einsatz von schallabsorbierenden Schichten mit unterschiedlicher Dicke vorgeschlagen wird, die nacheinander entlang eines Kanals angeordnet sind.

Es ist daher Aufgabe der Erfindung eine Möglichkeit zur Absorption von Schallwellen vorzuschlagen, bei dem eine hohe maximale Absorption bei einzelnen Frequenzen mit hohen Amplituden, bei gleichzeitiger Absorption von Schallwellen in einem verbreiterten Frequenzspektrum auf einfache Weise erreichbar ist.

Erfindungsgemäß wird diese Aufgabe mit einem Schallabsorber, der die Merkmale des Anspruchs 1 aufweist, gelöst. Vorteilhafte Ausgestaltungen und Weiterbildungen der Erfindung können mit den in den untergeordneten Ansprüchen bezeichneten Merkmalen erreicht werden.

Der erfindungsgemäße Schallabsorber wird in wesentlichen Teilen aus Hohlkugeln gebildet, deren eigentliche Schalen aus einem anorganischen Werkstoff, wie einem Metall, einer Metalllegierung oder auch einer Keramik gebildet sind. Es.sind Bereiche vorhanden, in denen solche Hohlkugeln stoffschlüssig miteinander verbunden sind. Die Verbindungen können mittels eines Haftvermittlers, durch Löten oder versintern ausgebildet worden sein. Die stoffschlüssigen Verbindungen können bevorzugt punktuell zwischen benachbarten Hohlkugeln ausgebildet sein, so dass dann zwischen benachbarten Hohlkugeln Freiräume verbleiben.

Allein oder zusätzlich können aber auch Hohlkugeln als lose Schüttung an einem erfindungsgemäßen Schallabsorber vorhanden sein.

Ein solcher Schallabsorber zeichnet sich dadurch aus, dass bezüglich der erreichbaren Schallabsorption unterschiedliche Bereiche lateral nach einander in Bezug zur Strömungsrichtung eines Fluides angeordnet sind. Solche Bereiche können aber auch nebeneinander angeordnet sein, wobei dann die Schallwellen auf die Oberflächen von diesen unterschiedlich ausgebildeten Bereichen einfallen können. Es sind dabei Einfallswinkel zwischen nahe 0 und 90 ° möglich, wobei dann Schallwellen auf die Oberflächen zumindest mehrerer Bereiche gleichzeitig auftreffen sollten. Letzteres trifft insbesondere für ruhende Umgebungsmedien zu.

Diese Bereiche können sich durch voneinander abweichende Schallgeschwindigkeiten, Dicken und/oder charakteristischen Impedanz unterscheiden.

Die jeweilige Breite dieser Bereiche sollte kleiner, als die jeweils kleinste Schallwellenlänge, bevorzugt kleiner als λ/4 sein.

Vorteilhaft ist es dabei aus Hohlkugeln gebildete Bereiche vorzusehen, die bei bevorzugt gleichen oder aber auch unterschiedlichen Hohlkugeln (Durchmesser, Schalendicke, Porosität, Werkstoff) unterschiedliche Dicken in Ausbreitungsrichtung von Schallwellen innerhalb des Schallabsorbers aufweisen. Dies kann eine regel-, bevorzugt aber unregelmäßig wechselnde Anordnung solcher Bereiche sein.

So kann beispielsweise eine Oberfläche des Schallabsorbers infolge der unterschiedlichen Dicken von Bereichen ausgebildete Oberflächenkonturierung aufweisen. Eine solche Oberfläche kann wellenförmig, sägezahnförmig, mäanderförmig gestaltet sein. Dabei können bevorzugt unregelmäßige Erhebungen und entsprechende Vertiefungen, mit unterschiedlichen Höhen und Tiefen an einer solchen Oberflächenkonturierung vorhanden sein.

Die einer konturierten Oberfläche gegenüberliegende Oberfläche eines Schallabsorbers kann ebenfalls konturiert, aber auch als ebene Fläche ausgebildet sein. Dabei soll unter ebener Fläche auch eine solche Oberfläche verstanden sein, deren Oberflächenbebeschaffenheit, die jeweiligen Hohlkugeln berücksichtigt, also ein gewisses Maß an Rauheit zulässig ist.

Werden zwei sich gegenüberliegend angeordnete Oberflächen mit einer Oberflächenkonturierung, wie sie oben näher erläutert worden ist, an einem Schallabsorber vorgesehen, kann er an diesen beiden Oberflächen vom jeweiligen Fluid angeströmt oder ein Fluid an diesen entlang strömen bzw. auf diese Oberflächen Schallwellen auf den Schallabsorber einfallen. In diesem Fall kann eine zweiseitige Schallabsorptionswirkung erreicht werden.

Mit einer solchen Oberflächenkontur wird erreicht, dass die Schallwellen mit unterschiedlichen Einfallswinkeln auf die jeweiligen Oberflächen auftreffen.

Es besteht aber auch die Möglichkeit, in einer erfindungsgemäßen Alternative die Oberfläche so auszubilden, dass Bereiche jeweils in einem gleichen oder von einander abweichenden Winkel schräg geneigt in Bezug zur Strömungsrichtung eines Fluides, dem Einfallswinkel von Schallwellen oder in Bezug zu einer Ebene ausgerichtet sind. So kann der Schall direkter mit einem größeren Einfallswinkel auch auf eine größere Fläche auftreffen und gleichzeitig können sich so lokal unterschiedliche Dicken in lateraler Richtung eines Schallabsorbers in einem solchen Bereich ausbilden lassen.

Neben den Neigungswinkeln solcher geneigten Flächenbereiche kann auch ihre jeweilige Fläche variiert sein, in dem solche Bereiche unterschiedlich breit Die Bereiche eines Schallabsorbers können lateral nacheinander auch aus unterschiedlichen Hohlkugeln gebildet sein. Dies betrifft die Außendurchmesser, Schalendicken, Porosität, werkstoffe und/oder die jeweilige stoffschlüssige Verbindung.

Dieser Sachverhalt kann auch auf die jeweiligen einzelnen Bereiche zu treffen, so dass in einem Bereich schichtweise auch unterschiedliche Komposite von Hohlkugeln vorhanden sein können. In diesem Fall kann auch ein Schichtbereich aus einer losen Schüttung von Hohlkugeln gebildet sein. Die miteinander nicht verbundenen Hohlkugeln sollten dann zumindest von einer Seite mittels eines Schichtbereiches, der aus stoffschlüssig miteinander verbundenen Hohlkugeln gebildet ist, zur Stabilisierung überdeckt sein.

Ein Schallabsorber kann aber auch aus mehreren bzgl. ihrer Schallabsorptionswirkung unterschiedlichen nacheinander angeordneten einzelnen Elementen gebildet sein, die miteinander verbunden sein können aber nicht müssen.

In diesem Fall können vorteilhaft ring-, kegelstumpfförmige und/oder mit einem Innenkonus versehene Elemente eingesetzt werden, die vom jeweiligen Gas innen in Längsrichtung des Schallabsorbers durchströmt werden können. Solche innen hohle Elemente können aber auch eine innere konvex oder konkav gewölbte Oberfläche aufweisen, an der das jeweilige Gas vorbeiströmen kann.

Solche Elemente können unterschiedliche Wandstärken, Kegel- oder Konuswinkel, unterschiedliche Breiten aufweisen. Sie können aber auch verschiedene Breiten aufweisen.

Mit solchen einzelnen Elementen können Schallabsorber modular zusammengesetzt und für unterschiedliche Applikationen angepasst werden.

So besteht z.B. die Möglichkeit kreisringförmige Elemente mit vorgegebenen Innen- und Außendurchmessern und jeweils unterschiedlichen Schallgeschwindigkeiten und charakteristischen Impedanzen miteinander zu kombinieren, in dem für die Ausbildung eines Bereiches eines Schallabsorbers mindestens zwei solcher Ringe ineinander gesteckt werden, so dass einer einen Innenring und der andere einen Außenring bildet. Die Ringe weisen eine unterschiedliche Hohlkugelstruktur auf, bilden so eine Grenzfläche mit beidseitig unterschiedlichen Schallgeschwindigkeiten.

Durch eine Aneinanderreihung solcher unterschiedlich zusammengesetzten Bereichen aus verschiedenen einzelnen Elementen kann ein auf ein bestimmtes Frequenzspektrum abgestimmter Schallabsorber modulartig zur Verfügung gestellt werden, was für Einzelfallanwendungen oder auch Kleinserien bzw. eine Nachrüstung sicher vorteilhaft ist.

Es besteht aber auch die Möglichkeit einzelne Elemente in einem Abstand zueinander anzuordnen, so dass Hohlräume vorhanden sind, die quasi "Lücken" bilden, die wiederum so dimensioniert werden können, dass Schallwellen mit geeigneten Wellenlängen auch teilweise in eine solche "Lücke" eintreten können und erst im "Lückenbereich" auf eine wirksam Oberfläche des Schallabsorbers auftreffen.

An einem Schallabsorber oder auch mehreren Bereichen eines Schallabsorbers können auch Durchbrechungen ausgebildet sein, durch die Schallwellen hindurch treten und ggf. dort auf ein entsprechend angeordnetes reflektierendes Element auftreffen können.

In analoger Form kann aber auch ein reflektierendes Element ausgebildet sein und an diesem "Lücken" oder Durchbrechungen diskret zu einander angeordnet sein.

Die Dimensionierung, Formgebung und Anordnung solcher Hohlräume ("Lücken") oder Durchbrechungen kann unter Berücksichtigung ausgewählter Schallwellenlängen optimiert werden.

Eine solche Optimierung ist aber auch für den Schallabsorber in Gänze möglich, so dass eine maximale zumindest erhöhte Schallabsorption für mehrere bestimmte Schallwellenlängen erreichbar wird, die besonders kritisch im jeweiligen Frequenzspektrum der Gasströmung sind.

Hierfür lassen sich gezielt entsprechende Interferenzen ausnutzen. So dass sich für ausgewählte Wellenlängen unter Berücksichtigung der jeweiligen Schallgeschwindigkeit in einem Bereich des Schallabsorbers oder einem Spalt zwischen Schallabsorber und einem im Abstand zu diesem angeordneten reflektierenden Element, der Weg der Schallwellen durch einen solchen Bereich, einen Schichtbereich eines solchen Bereiches oder der Spalt zwischen Schallabsorber und reflektierendem Element auf ein ganzzahliges Vielfaches von λ/4 solcher ausgewählter Schallwellenlängen berücksichtigt.

An einem erfindungsgemäßen Schallabsorber kann aber auch, wie bereits angedeutet in einer erfindungsgemäßen Alternative mindestens ein Schall reflektierendes Element vorhanden sein.

Ein solches Element kann in den Schallabsorber integriert sein, so dass es von Hohlkugeln zweiseitig umschlossen ist. In diesem Fall kann ein reflektierendes Element eine ebene Flächen aufweisen und die Hohlkugeln bereichsweise in unterschiedlicher Dicke geschichtet sein.

Es besteht aber auch die Möglichkeit, ein in anderer Form gestaltetes reflektierendes Element in dieser Form einzusetzen. So kann ein abgestuftes, gewelltes, sägezahnförmiges oder mäanderförmiges Element eingesetzt werden, so dass sich lokal unterschiedliche Dicken/Abstände von Hohlkugeln bis hin zu äußeren Oberflächen, die in Kontakt mit der jeweiligen Gasströmung stehen ergeben.

Ein reflektierendes Element kann aber auch in einem Abstand zum eigentlichen Schallabsorber an einer Seite angeordnet sein, die bevorzugt nicht mit der Gasströmung in Kontakt steht. In diesem Fall kann zwischen Schallabsorber und reflektierendem Element ein Spalt ausgebildet sein. Der jeweilige Spaltabstand muss nicht konstant sein, vielmehr ist es häufig günstig einen sich ändernden Spaltabstand zwischen reflektierendem Element und Schallabsorber vorzusehen. Dies kann durch entsprechende Form eines reflektierenden Elementes und/oder der dem reflektierenden Element gegenüber liegenden Oberfläche des Schallabsorbers erreicht werden, wobei die bereits anderweitig erwähnten Formen auch hier geeignet sind.

Reflektierende Elemente können aber auch mehrere diskret zueinander angeordnete einzelne Teile sein.

Eine Reflexionswirkung kann aber auch mittels Grenzflächen innerhalb eines Schallabsorbers erreicht werden. Solche Grenzflächen trennen Schichtbereiche des Schallabsorbers mit höherer von Schichtbereichen mit deutlich niedrigerer Schallgeschwindigkeit. Dabei können solche Grenzflächen differenzierte Abstände zu äußeren Oberflächen des Schallabsorbers, insbesondere zu Oberflächen, die mit dem Fluid in Kontakt stehen in lateraler Richtung, aufweisen.

Auch bei gezielt hervorgerufenen Reflexionen von Schallwellen, mit Mitteln, wie vorab erläutert, können Interferenzen vorteilhaft genutzt werden.

An einem erfindungsgemäßen Schallabsorber kann/können aber auch ein oder mehrere Bereich(e) mechanisch nachverdichtet worden sein. Hierfür kann entsprechend lokal begrenzt eine Druckkraft ausgeübt und ein Verpressen von Hohlkugeln erreicht werden.

Allein dazu oder zusätzlich können Oberflächen von Bereichen auch spanend bearbeitet werden, wodurch O-berflächenkonturen gezielt ausgebildet und/oder Schalen von Hohlkugeln teilweise entfernt werden.

Bei den erfindungsgemäßen Schallabsorbern können verschiedene Schallgeschwindigkeiten und charakteristische Impedanzen durch die jeweiligen Hohlkugelstrukturen in Bereichen gezielt eingestellt werden. So kann neben den bereits erwähnten Variationsmöglichkeiten auch die vollständig spährische Kugelform zumindest innerhalb von Bereichen eines Schallabsorbers durch eine abgerundete zylindrische oder elliptische Form ersetzt werden. Einen weiteren Parameter stellt die spezifische Oberfläche innerhalb von Bereichen dar, die neben der Hohlraumvolumina, der Wandstärke der Schalen, der Porosität auch die Ausbildung der Oberfläche der Kugeln in mehr oder weniger aufgerauhter Form einen Rolle spielen kann.

Nachfolgend soll die Erfindung an Hand von Beispielen näher erläutert werden.

Dabei zeigen:
- Figur 1: ein Beispiel eines Schallabsorbers;
- Figur 2: ein Beispiel mit einem integrierten reflektierenden Element;
- Figur 3a: ein Beispiel mit unterschiedlich ausgebildeten Bereichen;
- Figur 3b: ein Bespiel mit unterschiedlich ausgebildeten Bereichen mit anderer Ausrichtung und
- Figur 4: ein Beispiel nach der Erfindung mit einer konturierten Oberfläche.

Für die nachfolgende Erläuterung der Figuren soll vorangestellt werden, dass diese stark schematisiert dargestellt worden sind.

Bei dem in Figur 1 gezeigten Beispiel wurden an einem Schallabsorber eine Mehrzahl von Bereichen 1.1 bis 1.N eingesetzt und in Strömungsrichtung des Gases nacheinander angeordnet.

Er hat hier eine ebene relativ glatte Oberfläche, auf die Schallwellen in einem schräg geneigten Winkel auftreffen.

Die einzelnen Bereiche 1.1 bis 1.N sind in der Darstellung jeweils in einem Teil weiß und im anderen Teil schwarz gezeichnet. Die beiden unterschiedlich farbigen Teile bilden jeweils Schichtbereiche eines der Bereiche 1.1 bis 1.N, mit jeweils unterschiedlicher Schallgeschwindigkeit und charakteristische Impedanz. Die Dicken der Schichtbereiche sind in den Bereichen 1.1 bis 1.N unterschiedlich. So dass in jedem Bereich 1.1 bis 1.N der Weg den Schallwellen durch die weiß dargestellten Schichtbereiche zurücklegt, bis er auf die Grenzfläche zum jeweiligen schwarz gezeichnete Schichtbereich auftrifft, unterschiedlich groß ist.

Sind die "schwarzen" Schichtbereiche so konfiguriert, dass die charakteristische Impedanz gegenüber den "weißen" Schichtbereichen größer ist, wirkt die Grenzfläche schallreflektierend.

Die schwarz dargestellten Schichtbereiche können aber auch kompakt, also nicht aus Hohlkugeln ausgebildet sein, so dass sie auch ein reflektierendes Element darstellen können.

Die Breiten der einzelnen Bereiche 1.1 bis 1.N in Strömungsrichtung gesehen kann ebenfalls unterschiedlich groß sein, was der Darstellung von Figur 1 nicht ohne weiterers entnommen werden kann.

Bei dem in Figur 2 gezeigten Beispiel eines Schallabsorbers, ist in diesen ein reflektierendes Element 2 integriert worden.

Ein Fluid kann an zwei sich gegenüberliegenden Oberflächen entlang strömen und Schallwellen wieder auf die Oberflächen, wie mit den Pfeilen angedeutet, in schräg geneigtem Winkel einfallen.

Das reflektierende Element 2 ist hier so geformt, dass sich in den verschiedenen Bereichen 1.1 bis 1.N jeweils unterschiedliche Abstände zwischen den äußeren Oberflächen, auf die die Schallwellen unmittelbar auftreffen und dem reflektierenden Element 2 ergeben.

Dementsprechend legt der Schall einen unterschiedlichen langen Weg innerhalb der Bereiche 1.1 bis 1.N zurück, bis er reflektiert wird, so dass bei angenommen konstanter Schallgeschwindigkeit in allen Bereichen 1.1 bis 1.N auch eine unterschiedlich große Zeit mit der Schallwellen durch einen gesamten Schichtbereich gelangen oder rückreflektierte Schallwellen wieder die Oberfläche erreichen zu verzeichnen ist.

In den Figuren 3a und 3b sind Beispiele mit Bereichen 1.1 bis 1.N dargestellt, die jeweils auch mehr als zwei Schichtbereiche aufweisen. Dabei ist die Anzahl, die Anordnung sowie die Dicke der Schichtbereiche in den Bereichen 1.1 bis 1.N jeweils unterschiedlich.

So weisen die Bereiche 1.1 bis 1.N Schichtbereiche mit unterschiedlichen Schallgeschwindigkeiten auf. Diese Schichtbereiche können aus sich voneinander unterscheidenden Hohlkugeln oder Hohlkugelkompositen gebildet sein. So können die Größe und Anordnung der eigentlichen Hohlräume in den Schichtbereichen unterschiedlich groß sein. Die Hohlkugeln in Bereichen 1.1 bis 1.N miteinander stoffschlüssig verbunden oder in Schichtbereichen Hohlkugeln als lose Schüttung vorhanden sein.

Bei den in den Figuren 3a und 3b gezeigten Beispielen ist die Anordnung der Bereiche 1.1 bis 1.N mit den jeweiligen Schichtbereichen gleich gewählt worden. Lediglich die Ausrichtung der Bereiche 1.1 bis 1.N in einem schräg geneigten Winkel gegen die Einfallsrichtung von Schallwellen stellt einen Unterschied dar, der zu einer Verlängerung des möglichen Weges für Schallwellen durch einen solchen Bereich bis zu gegenüberliegenden Oberfläche führt. Außerdem können bei für eine Schallwellenreflexion geeigneten Grenzflächen an jeweils benachbarten Bereichen 1.1 bis 1.N können solche Reflexionen für eine erhöhte Absorption ausgenutzt werden.

Das in Figur 4 gezeigte Beispiel verwendet Bereiche 1.1 bis 1.N, die auf einem flächigen ebenen Träger angeordnet sind, der ein reflektierendes Element 2 darstellt. Die aus Hohlkugeln gebildeten Bereiche 1.1 bis 1.N weisen jeweils unterschiedliche Dicken auf, so dass eine konturierte Oberfläche vorhanden ist, auf die die Schallwellen auftreffen. Die Schallwellen müssen dann wieder in den Bereichen 1.1 bis 1.N unterschiedlich lange Wege zurücklegen, bis sie die reflektierende Oberfläche des reflektierenden Elementes 2 erreichen.

Wie hier gezeigt können reflektierendes Element 2 und die Bereiche 1.1 bis 1.N unmittelbar miteinander verbunden sein bzw. in berührendem Kontakt stehen.

In nicht dargestellter Form kann aber auch zwischen reflektierendem Element 2 und der entsprechenden Oberfläche der Bereiche 1.1 bis 1.N ein Spalt vorhanden sein, der einen konstanten Abstand darstellt. Es besteht aber auch die Möglichkeit, wie im allgemeinen Teil der Beschreibung bereits angesprochen, das reflektierende Element 2 oder die diesem zugewandten Oberflächen der Bereiche 1.1 bis 1.N, so ausgebildet, dass die Abstände lokal differenziert sind.

In Figur 4 ist weiter eine Möglichkeit für eine vorteilhafte Gestaltung von Schallabsorbern bei den Bereichen 1.6 und 1.8 angedeutet.

Dort sind die Oberflächen auf die Schallwellen auftreffen in einem schräg geneigten Winkel ausgerichtet. Dadurch sind die Fläche auf die Schallwellen auftreffen und der Einfallswinkel vergrößert. Durch einen vergrößerten Einfallswinkel verändert sich insbesondere die Brechung und Reflexion der dort einfallenden Schallwellen.

Solche schräg geneigten Oberflächen können an allen Bereichen 1.1 bis 1.N oder auch nur an einigen ausgewählten Bereichen vorhanden sein.

## Patentansprüche

1. Schallabsorber, der zumindest bereichsweise aus stoffschlüssig miteinander verbundenen Hohlkugeln und/oder einer losen Schüttung von Hohlkugeln gebildet ist, wobei
am Schallabsorber Bereiche (1.1 bis 1.N) mit von einander abweichender Schallgeschwindigkeit, charakteristischer Impedanz und/oder Dicke in Strömungungsrichtung eines Fluides, lateral nacheinander oder in Bezug zu Schallwelleneinfallswinkeln nebeneinander angeordnet sind; dabei eine Oberflächenkontur ausgebildet ist, so dass Schallwellen mit unterschiedlichen Einfallswinkeln auf die Oberflächenkontur auftreffen.

2. Schallabsorber nach Anspruch 1, **dadurch gekennzeichnet, dass** aus Hohlkugeln gebildete Bereiche (1.1 bis 1.N) eine ebene Oberfläche aufweisen, auf die Schallwellen auftreffen und die Dicke von aus Hohlkugeln gebildeten Bereichen (1.1 bis 1.N) in Ausbreitungsrichtung der Schallwellen innerhalb des Schallabsorbers regel- oder unregelmäßig wechselt.

3. Schallabsorber nach Anspruch 1, **dadurch gekennzeichnet, dass** ein Schallwellen reflektierendes Element (2) vorhanden ist.

4. Schallabsorber nach Anspruch 3, **dadurch gekennzeichnet, dass** das reflektierende Element (2) innerhalb des Schallabsorbers angeordnet und so geformt ist, dass die Abstände zu(r) Oberfläche(n) auf die Schallwellen einfallen variieren.

5. Schallabsorber nach Anspruch 4, **dadurch gekennzeichnet, dass** das reflektierende Element (2) in einem einen Spalt bildenden Abstand zum Schallabsorber angeordnet ist.

6. Schallabsorber nach Anspruch 5, **dadurch gekennzeichnet, dass** das reflektierende Element (2) und/oder die jeweilige Oberfläche des Schallabsorbers so geformt ist, dass die Abstände in lateraler Richtung variiert sind.

7. Schallabsorber nach einem der vorhergehenden Ansprüche, **dadurch gekennzeichnet, dass** die Oberflächen von Bereichen (1.1 bis 1.N) in Bezug zu Schallwelleneinfallswinkeln in einem schräg geneigten Winkel ausgerichtet sind.

8. Schallabsorber nach einem der vorhergehenden Ansprüche, **dadurch gekennzeichnet, dass** die Bereiche (1.1 bis 1.N) jeweils aus Hohlkugeln mit unterschiedlichen Durchmesserfraktionen gebildet sind.

9. Schallabsorber nach einem der vorhergehenden Ansprüche, **dadurch gekennzeichnet, dass** die Bereiche (1.1 bis 1.N) als nacheinander angeordnete ringförmige Elemente ausgebildet sind.

10. Schallabsorber nach einem der vorhergehenden Ansprüche, **dadurch gekennzeichnet, dass** zwischen und/oder an Bereichen (1.1 bis 1.N) Hohlräume vorhanden sind.

11. Schallabsorber nach einem der Ansprüche 3 bis 6, **dadurch gekennzeichnet, dass** ein reflektierendes Element (2) aus mehreren einzelnen Elementen gebildet ist und/oder im reflektierenden Element (2) Durchbrechungen ausgebildet sind.

12. Schallabsorber nach einem der vorhergehenden Ansprüche, **dadurch gekennzeichnet, dass** die Bereiche (1.1 bis 1.N) als von einer Gasströmung in Längsrichtung durchströmbare kegelstumpf-, ringförmige Elemente, Elementen die mit einem Innenkonus versehen und/oder die in Richtung auf die Gasströmung konkav oder konvex gewölbt sind, ausgebildet sind.

13. Schallabsorber nach Anspruch 11 oder 12, **dadurch gekennzeichnet, dass** Bereiche (1.1 bis 1.N) aus mindestens zwei unterschiedlichen Elementen gebildet sind.

14. Schallabsorber nach einem der Ansprüche 11 bis 14, **dadurch gekennzeichnet, dass** er aus einer Mehrzahl von einzelnen Elementen, die modular zusammengesetzt sind, gebildet ist.

15. Schallabsorber nach einem der vorhergehenden Ansprüche, **dadurch gekennzeichnet, dass** die Dicken und/oder Breiten von Bereichen (1.1 bis 1.N) unter Berücksichtigung ausgewählter Wellenlängen eines Schallwellenspektrums eingestellt worden sind.

16. Schallabsorber nach Anspruch 3 bis 6 und 11, **dadurch gekennzeichnet, dass** die jeweiligen Abstände eines reflektierenden Elementes (2) unter Berücksichtigung ausgewählter Wellenlängen eines Schallwellenspektrums eingestellt worden sind.

17. Schallabsorber nach Anspruch 13 oder 14, **dadurch gekennzeichnet, dass** die Dicken, Breiten und/oder Abstände für ausgewählte Wellenlängen Interferenzen bewirken.

18. Schallabsorber nach einem der vorhergehenden Ansprüche, **dadurch gekennzeichnet, dass** Bereiche (1.1 bis 1.N) aus mindestens zwei unterschiedlichen Schichtbereichen in Ausbreitungsrichtung von Schallwellen innerhalb des Schallabsorbers gebildet sind.

19. Schallabsorber nach Anspruch 18, **dadurch gekennzeichnet, dass** mindestens ein Schichtbereich als lose Schüttung von Hohlkugeln ausgebildet ist.

20. Schallabsorber nach Anspruch 18 oder 19, **dadurch gekennzeichnet, dass** die einzelnen Schichtbereiche eines Bereiches (1.1 bis 1.N) unterschiedliche Dicken aufweisen.

21. Schallabsorber nach einem der Ansprüche 18 bis 20, **dadurch gekennzeichnet, dass** die einzelnen Schichtbereiche aus unterschiedlichen Hohlkugeln gebildet sind.

22. Schallabsorber nach Anspruch 19, **dadurch gekennzeichnet, dass** in den einzelnen Schichtbereichen Hohlkugeln mit unterschiedlichem Außendurchmesser, unterschiedlicher Schalendicke, Porosität der Schalen und/oder unterschiedliche Hohlkugelkomposite enthalten sind.

23. Schallabsorber nach einem der Ansprüche 18 bis 22, **dadurch gekennzeichnet, dass** an Schichtbereichen schallreflektierende Grenzflächen vorhanden sind.

24. Schallabsorber nach einem der vorhergehenden Ansprüche, **dadurch gekennzeichnet, dass** mindestens ein Bereich (1.1 bis 1.N) mechanisch nachverdichtet und/oder durch spanende Bearbeitung eine Oberflächenkontur ausgebildet ist.

## Claims

1. A sound absorber which is formed at least in regions from hollow spheres which are integrally connected to one another and/or from a loose filling of hollow spheres, wherein regions (1.1 to 1.N) with mutually differing sound velocity, characteristic impedance and/or thickness in the flow direction of a fluid are arranged on the sound absorber in lateral succession or, in relation to angles of incidence of sound waves, side by side, whereby a surface contour is formed so that sound waves strike the surface contour at different angles of incidence.

2. A sound absorber according to claim 1, **characterised in that** regions (1.1 to 1.N) formed from hollow spheres have a flat surface that sound waves strike, and the thickness of regions (1.1 to 1.N) formed from hollow spheres changes in a regular or irregular manner within the sound absorber in the direction of propagation of the sound waves.

3. A sound absorber according to claim 1, **characterised in that** an element (2) which reflects sound waves is provided.

4. A sound absorber according to claim 3, **characterised in that** the reflecting element (2) is arranged within the sound absorber and is formed so that the distances from surfaces/the surface that sound waves strike vary.

5. A sound absorber according to claim 4, **characterised in that** the reflecting element (2) is arranged at a distance from the sound absorber so as to form a gap.

6. A sound absorber according to claim 5, **characterised in that** the reflecting element (2) and/or the respective surface of the sound absorber is formed so that the distances vary in the lateral direction.

7. A sound absorber according to any one of the preceding claims, **characterised in that** the surfaces of regions (1.1 to 1.N) are orientated at an obliquely inclined angle in relation to angles of incidence of sound waves.

8. A sound absorber according to any one of the preceding claims, **characterised in that** the regions (1.1 to 1.N) are each formed from hollow spheres with different diameter fractions.

9. A sound absorber according to any one of the preceding claims, **characterised in that** the regions (1.1 to 1.N) are formed as annular elements arranged in succession.

10. A sound absorber according to any one of the preceding claims, **characterised in that** cavities are provided between and/or in regions (1.1 to 1.N).

11. A sound absorber according to any one of claims 3 to 6, **characterised in that** a reflecting element (2) is formed from a plurality of individual elements, and/or openings are formed in the reflecting element (2).

12. A sound absorber according to any one of the preceding claims, **characterised in that** the regions (1.1 to 1.N) are formed as elements through which a flow of gas can flow in the longitudinal direction, which elements are frustoconical, annular, provided with an inner cone and/or concavely or convexly curved in the direction of the gas flow.

13. A sound absorber according to claim 11 or 12, **characterised in that** regions (1.1 to 1.N) are formed from at least two different elements.

14. A sound absorber according to any one of claims 11 to 14, **characterised in that** it is formed from a plurality of individual elements which are assembled in a modular manner.

15. A sound absorber according to any one of the preceding claims, **characterised in that** the thicknesses and/or widths of regions (1.1 to 1.N) are set with consideration of selected wavelengths of a sound wave spectrum.

16. A sound absorber according to claims 3 to 6 and 11, **characterised in that** the respective distances of a reflecting element (2) are set with consideration of selected wavelengths of a sound wave spectrum.

17. A sound absorber according to claim 13 or 14, **characterised in that** the thicknesses, widths and/or distances cause interference for selected wavelengths.

18. A sound absorber according to any one of the preceding claims, **characterised in that** regions (1.1 to 1.N) are formed from at least two different layer regions in the direction of propagation of sound waves within the sound absorber.

19. A sound absorber according to claim 18, **characterised in that** at least one layer region is formed as a loose filling of hollow spheres.

20. A sound absorber according to claim 18 or 19, **characterised in that** the individual layer regions of a region (1.1 to 1.N) have different thicknesses.

21. A sound absorber according to any one of claims 18 to 20, **characterised in that** the individual layer regions are formed from different hollow spheres.

22. A sound absorber according to claim 19, **characterised in that** hollow spheres with different outer diameters, different shell thicknesses, different porosity of the shells and/or different hollowsphere composites are contained in the individual layer regions.

23. A sound absorber according to any one of claims 18 to 22, **characterised in that** sound-reflecting boundary surfaces are provided on layer regions.

24. A sound absorber according to any one of the preceding claims, **characterised in that** at least one region (1.1 to 1.N) is mechanically post-compacted and/or a surface contour is formed by machining.

## Revendications

1. Isolant acoustique, qui est formé au moins par zones de billes creuses raccordées l'une à l'autre par assemblage matériel et/ou de billes creuses en vrac, dans lequel
il y a sur l'isolant acoustique des zones (1.1 à 1.N) ayant des vitesses de son, une impédance caractéristique et/ou une épaisseur dans la direction d'écoulement d'un fluide différentes les unes des autres et agencées latéralement l'une après l'autre ou l'une à côté de l'autre par rapport aux angles d'incidence des ondes sonores ; un contour de surface étant en l'occurrence formé de sorte que les ondes sonores heurtent le contour de surface sous différents angles d'incidence.

2. Isolant acoustique selon la revendication 1, **caractérisé en ce que** les zones formées de billes creuses (1.1 à 1.N) présentent une surface plane que les ondes sonores heurtent et l'épaisseur des zones formées de billes creuses (1.1 à 1.N) varie de manière régulière ou irrégulière dans la direction de propagation des ondes sonores à l'intérieur de l'isolant acoustique.

3. Isolant acoustique selon la revendication 1, **caractérisé en ce qu'**il présente un élément (2) réfléchissant les ondes sonores.

4. Isolant acoustique selon la revendication 3, **caractérisé en ce que** l'élément réfléchissant (2) est agencé et formé à l'intérieur de l'isolant acoustique de manière à faire varier les distances par rapport à la surface ou aux surfaces que les ondes sonores heurtent.

5. Isolant acoustique selon la revendication 4, **caractérisé en ce que** l'élément réfléchissant (2) est agencé à une distance formant un intervalle par rapport à l'isolant acoustique.

6. Isolant acoustique selon la revendication 5, **caractérisé en ce que** l'élément réfléchissant (2) et/ou la surface respective de l'isolant acoustique est ou sont formés de sorte que les distances varient dans la direction latérale.

7. Isolant acoustique selon l'une quelconque des revendications précédentes, **caractérisé en ce que** les surfaces de zones (1.1 à 1.N) sont orientées sous un angle incliné en oblique par rapport aux angles d'incidence des ondes sonores.

8. Isolant acoustique selon l'une quelconque des revendications précédentes, **caractérisé en ce que** les zones (1.1 à 1.N) sont respectivement formées de billes creuses avec différentes fractions de diamètre.

9. Isolant acoustique selon l'une quelconque des revendications précédentes, **caractérisé en ce que** les zones (1.1 à 1.N) se présentent sous la forme d'éléments annulaires agencés l'un après l'autre.

10. Isolant acoustique selon l'une quelconque des revendications précédentes, **caractérisé en ce que** des espaces creux sont présents entre et/ou sur les zones (1.1 bis 1.N).

11. Isolant acoustique selon l'une quelconque des revendications 3 à 6, **caractérisé en ce qu'**un élément réfléchissant (2) est formé de plusieurs éléments individuels et/ou des brèches sont ménagées dans l'élément réfléchissant (2).

12. Isolant acoustique selon l'une quelconque des revendications précédentes, **caractérisé en ce que** les zones (1.1 à 1.N) se présentent sous la forme d'éléments qui peuvent être parcourus par un courant de gaz dans la direction longitudinale, notamment des éléments tronconiques, des éléments annulaires, des éléments pourvus d'un cône interne et/ou qui sont bombés de manière concave ou convexe dans la direction du courant de gaz.

13. Isolant acoustique selon la revendication 11 ou 12, **caractérisé en ce que** les zones (1.1 à 1.N) sont formées d'au moins deux éléments différents.

14. Isolant acoustique selon l'une quelconque des revendications 11 à 14, **caractérisé en ce qu'**il est formé d'une pluralité d'éléments individuels qui sont réunis de manière modulaire.

15. Isolant acoustique selon l'une quelconque des revendications précédentes, **caractérisé en ce que** les épaisseurs et/ou les largeurs des zones (1.1 à 1.N) ont été ajustées en tenant compte des longueurs d'ondes choisies d'un spectre d'ondes sonores.

16. Isolant acoustique selon les revendications 3 à 6 et 11, **caractérisé en ce que** les distances respectives d'un élément réfléchissant (2) ont été ajustées en tenant compte des longueurs d'ondes choisies d'un spectre d'ondes sonores.

17. Isolant acoustique selon la revendication 13 ou 14, **caractérisé en ce que** les épaisseurs, les largeurs et/ou les distances pour des longueurs d'ondes choisies provoquent des interférences.

18. Isolant acoustique selon l'une quelconque des revendications précédentes, **caractérisé en ce que** les zones (1.1 à 1.N) sont formées d'au moins deux zones de couche différentes dans la direction de propagation des ondes sonores à l'intérieur de l'isolant acoustique.

19. Isolant acoustique selon la revendication 18, **caractérisé en ce qu'**au moins une zone de couche se présente sous la forme de billes creuses en vrac.

20. Isolant acoustique selon la revendication 18 ou 19, **caractérisé en ce que** les zones de couche individuelles d'une zone (1.1 à 1.N) présentent différentes épaisseurs.

21. Isolant acoustique selon l'une quelconque des revendications 18 à 20, **caractérisé en ce que** les zones de couche individuelles sont formées de différentes billes creuses.

22. Isolant acoustique selon la revendication 19, **caractérisé en ce que** les zones de couche individuelles comprennent des billes creuses ayant différents diamètres externes, différentes épaisseurs d'enveloppe, différentes porosités des enveloppes et/ou différents composites de billes creuses.

23. Isolant acoustique selon l'une quelconque des revendications 18 à 22, **caractérisé en ce qu'**il y a des interfaces réfléchissant le son sur des zones de couche.

24. Isolant acoustique selon l'une quelconque des revendications précédentes, **caractérisé en ce qu'**au moins une zone (1.1 à 1.N) est re-comprimée mécaniquement et/ou un contour de surface est usiné par enlèvement de copeaux.
